# FASCICULE DE BREVET EUROPEEN

(11) **EP 4 112 878 B1**
(45) Date de publication et mention de la délivrance du brevet: **06.11.2024**
(21) Numéro de dépôt: 21405004.9
(22) Date de dépôt: 01.07.2021
(51) Int. Cl.: E21F 3/00, F24T 10/10

(54) **ECHANGEUR AÉROTHERMIQUE À ENTRAÎNEMENT D'AIR INTÉGRÉ POUR OUVRAGES SOUTERRAINS**
LUFTWÄRMETAUSCHER MIT INTEGRIERTEM LUFTANTRIEB FÜR UNTERIRDISCHE BAUWERKE
AEROTHERMAL HEAT EXCHANGER WITH INTEGRATED AIR DRIVE FOR UNDERGROUND STRUCTURES

(43) Date de publication de la demande: 04.01.2023
(73) Titulaire: ECCUS SA, 1805 Jongny (CH)
(72) Inventeur: Cousin, Benoît, 1003 Lausanne (CH); Bourget, Andrew, 1805 Jongny (CH)
(74) Mandataire: Grosfillier, Philippe

(56) Documents cités:
- EP-A1- 1 905 947
- EP-A2- 1 655 566
- WO-A1-2012/079609
- CN-A- 104 594 156
- JP-A- S4 827 543

## Description

### 1 Introduction

Des échangeurs thermiques sont connus dans l'état de la technique. Par exemple la publication WO 2019/079609 décrit un panneau échangeur thermique pour la climatisation de l'air ambient d'une pièce. La publication EP 1 655 566 décrit un matériau composite flexible avec plusieurs couches. La publication EP 1 905 947 décrit un élément en béton dans lequel est noyé un tube pour le passage d'un liquide. La publication JP S48 27543 décrit des panneaux placés sur les murs de tunnels qui permettent de refroidir (ou de réchauffer) l'air présent dans le tunnel, le courant se faisant par le passage du train. La publication CN 104 594 156 décrit un système de dégivrage et de fonte des neiges utilisant la chaleur terrestre dans un tunnel qui permet d'éliminer la neige et la glace sur la surface de la route.

### 1.1 Problème technique

La valorisation de l'énergie fatale de processus technologiques (datacenters) et industriels (machines-outils) ou d'énergie (batteries) représente un défi et une opportunité dans un contexte d'économie d'énergie et d'efficacité énergétique. En espaces souterrains (tunnels, puits et cavernes) l'intégration de tubes échangeurs dans les éléments constructifs des ouvrages représente une manière peu encombrante d'échanger la chaleur de l'air ambiant vers un fluide caloporteur. Toutefois, cette intégration souffre de plusieurs inconvénients. D'une part, d'un point de vue constructif, la mise en place de ces tubes est problématique quelle que soit la méthode de creusement :
- ) dans le cas d'une **excavation conventionnelle,** le temps important et les difficultés de mise en oeuvre d'une solution de captage d'énergie fatale péjorent fortement les coûts et les délais. En outre l'intégrité du tube est mise en danger lors des différentes phases d'exécution ;
- ) dans le cas d'une **excavation mécanisée** (tunnelier), la mise en oeuvre d'un échangeur de chaleur requière de prévoir des voussoirs, même dans les cas où ceci ne serait pas nécessaire d'un point de vue structurel.

D'autre part, d'un point de vue énergétique, en l'absence d'un échange convectif important (assuré par les trains, respectivement les véhicules dans les tunnels de métros, ferroviaires ou routiers), la pose de tubes échangeurs directement en contact avec le terrain ne permet pas de capter efficacement la chaleur fatale car l'échange thermique aura lieu majoritairement avec le terrain dont la conductivité est bien supérieure à celle de l'air (facteur 100).

Enfin, le dimensionnement de la ventilation est systématiquement dissocié du dimensionnement thermique, ce qui ne prend pas en compte les flux convectifs naturels induits par ces systèmes d'échangeurs de chaleur. Ce manquement entraîne une surconsommation d'énergie pour assurer la ventilation mécanique.

### 1.2 Solution

Pour pallier à ces limitations, la mise en place d'un élément de parement préfabriqué faisant office d'échangeur et dissocié du soutènement de l'ouvrage par un espace intermédiaire d'air permet (1) de faciliter la mise en oeuvre quelle que soit la méthode constructive du tunnel ou de la caverne, (2) de capter majoritairement la chaleur fatale aérothermique indépendamment d'une éventuelle opération géothermique et (3) d'entrainer un flux d'air naturel (i.e. non forcé) dans l'espace intermédiaire afin de maximiser le captage au niveau du parement et de minimiser ainsi les besoins de ventilation mécanique à l'échelle de l'ouvrage. La Figure 1 schématise ces trois aspects.

### 2 Description de l'invention

D'un point de vue constructif, la dimension du parement préfabriqué est adaptée au gabarit de l'ouvrage souterrain. Le parement comporte des renforts pour assurer une rigidité lors du transport et faciliter la pose contre l'intrados du revêtement.

En outre, d'un point de vue énergétique, la mise en place d'un élément de parement préfabriqué et la création d'un espace d'air entre le parement et le revêtement permettent de prendre en compte les caractéristiques thermiques fortement différenciées entre l'air et la roche, et ainsi de capter essentiellement la chaleur fatale aérothermique, indépendamment d'une éventuelle opération géothermique.

L'élément de parement intègre des ouvertures en partie basse et haute afin d'assurer l'amenée et l'évacuation d'air de l'espace intermédiaire. L'air chaud émis dans la caverne entre dans l'espace intermédiaire via les ouvertures en partie haute puis circule le long de l'élément en se refroidissant au contact de ce dernier, avant d'alimenter de nouveau la caverne par les ouvertures en partie basse. L'extraction de l'énergie dans l'air s'effectue des deux côtés du parement. La Figure 1 présente le schéma de principe de l'échangeur et de la circulation d'air.

La pose d'un parement appuyé contre le revêtement et la création d'un espace d'air intermédiaire permettent de créer des cheminées inclinées et d'induire une ventilation naturelle dans l'ouvrage, afin de diminuer (voire de supprimer) le recours à la ventilation mécanique nécessaire au renouvellement de l'air. Cette inclination des cheminées est réalisée à l'aide des renforts dans la partie extrados du parement, lesquels donnent un cheminement hélicoïdal à la couche d'air pour induire un mouvement d'air transversal et longitudinal dans l'espace souterrain (effet d'hélice, illustré à la Figure 2).

Le système de fixation par tige de butée permet d'ajuster la distance du parement au soutènement de l'ouvrage et garantit la tolérance de pose. Par ailleurs un rebord d'appuis permet d'assurer une mise en place facilitée.

Afin d'assurer l'étanchéité d'air entre les cheminées ainsi que la maîtrise de la conductivité thermique entre le revêtement et le parement (pontage thermique), un élément gonflable de très faible conductivité thermique est intégré aux renforts lors de la fabrication. Cet élément permet d'épouser la forme du revêtement de l'ouvrage, irrégulière, sans créer un pontage thermique entre le parement et le revêtement de l'ouvrage. Les caractéristiques thermiques et de mise sous pression de cet élément sont déterminées en fonction des conditions d'exploitation de chaque ouvrage souterrain. Une fois gonflé cet élément permet aussi le report de charge (poids propre) sur le revêtement.

L'utilisation de matériaux à forte conductivité pour la réalisation du parement assure l'efficacité de l'échange thermique. La disposition (diamètre, espacement) des tubes échangeurs du parement est adaptée à l'usage de l'ouvrage souterrain et aux dégagements de chaleur associés. Chaque élément de parement est raccordé à une conduite principale froide (aller) et chaude (retour). Ce système d'échangeurs peut être raccordé à un réseau de chaleur en surface pour l'alimentation, ainsi qu'à un réseau de stockage géothermique dans le terrain autour de l'ouvrage.

Ce système peut également être connecté aux équipements de ventilation mécanique grâce à l'intégration de capteurs de chaleur (câbles à fibres optiques) intégrés au parement lors de sa fabrication.

## Revendications

1. Système d'échangeurs aérothermique pour ouvrages souterrains, comme des tunnels, des puits et des cavernes, comportant au moins un parement préfabriqué placé en avant du soutènement de l'ouvrage, ledit parement comprenant un côté intérieur et un extrados situé du côté du soutènement, ledit parement comprenant un tube échangeur, au moins une ouverture en partie basse et une ouverture en partie haute permettant le passage d'un flux d'air dans un espace intermédiaire situé entre le parement et le soutènement, de sorte que l'extraction de l'énergie dans l'air s'effectue des deux côtés du parement, **caractérisé en ce que** ledit parement comprend des renforts sur son extrados.

2. Système selon la revendication 1, dans lequel les renforts forment un cheminement incliné de façon à donner un cheminement hélicoïdal à l'air dans l'espace intermédiaire induisant un mouvement d'air transversal et longitudinal dans l'espace souterrain.

3. Système selon l'une des revendications précédentes, **caractérisé en ce que** le matériau du parement a une forte conductivité thermique.

4. Système selon l'une des revendications précédentes, **caractérisé en ce que** la disposition du tube échangeur est adaptée à l'usage de l'ouvrage souterrain et aux dégagements de chaleur associés.

5. Système selon l'une des revendications 1 à 4, **caractérisé par** un recouvrement entre renforts de chaque parement pour assurer la continuité entre cheminées.

6. Système selon l'une des revendications 1 à 5, **caractérisé en ce que** le parement intègre des capteurs de chaleur en fibre optique.

7. Système selon l'une des revendications 1 à 6, **caractérisé en ce que** chaque élément de parement est raccordé à une conduite principale froide (aller) et chaude (retour).

8. Système selon la revendication 7, caractérisé en ce le système est raccordé à un réseau de chaleur en surface.

9. Système selon la revendication précédente, ledit réseau servant à l'alimentation.

10. Système selon la revendication 8, ledit réseau servant comme réseau de stockage géothermique dans le terrain autour de l'ouvrage.

11. Système selon l'une des revendications 1 à 10, comprenant un élément gonflable est intégré aux renforts pour épouser la forme du revêtement de l'ouvrage et éviter un pont thermique entre le parement et le revêtement de l'ouvrage, ledit élément thermique ayant une faible conductivité thermique.

12. Système selon l'une des revendications 1 à 11, comprenant un système de fixation par butées pour ajuster la distance du parement au soutènement de l'ouvrage et garantir la tolérance de pose.

## Patentansprüche

1. Luftwärmetauschersystem für unterirdische Bauwerke wie Tunnel, Schächte und Höhlen, aufweisend wenigstens eine vorgefertigte Verkleidung, die vor dem Ausbau des Bauwerks platziert ist, wobei die Verkleidung eine Innenseite und einen Extrados, der sich auf der Seite des Ausbaus befindet, umfasst, die Verkleidung umfassend ein Austauschrohr, wenigstens eine Öffnung im unteren Abschnitt und eine Öffnung im oberen Abschnitt, die den Durchtritt eines Luftstroms in einem Zwischenraum gestattet, der sich zwischen der Verkleidung und dem Ausbau befindet, so dass die Entnahme der Energie in der Luft auf beiden Seiten der Verkleidung erfolgt, **dadurch gekennzeichnet, dass** die Verkleidung Verstärkungen auf ihrem Extrados umfasst.

2. System nach Anspruch 1, wobei die Verstärkungen einen geneigten Weg bilden, um der Luft im Zwischenraum einen spiralförmigen Weg zu geben, was eine quer und längs verlaufende Luftbewegung im unterirdischen Raum indiziert.

3. System nach einem der vorhergehenden Ansprüche, **dadurch gekennzeichnet, dass** das Material der Verkleidung eine hohe Wärmeleitfähigkeit aufweist.

4. System nach einem der vorhergehenden Ansprüche, **dadurch gekennzeichnet, dass** die Anordnung des Austauschrohrs für die Nutzung des unterirdischen Bauwerks und die zugehörigen Wärmefreisetzungen geeignet ist.

5. System nach einem der Ansprüche 1 bis 4, **gekennzeichnet durch** eine Überlappung zwischen Verstärkungen jeder Verkleidung zur Gewährleistung der Kontinuität zwischen Schächten.

6. System nach einem der Ansprüche 1 bis 5, **dadurch gekennzeichnet, dass** die Verkleidung Wärmesensoren aus optischen Fasern enthält.

7. System nach einem der Ansprüche 1 bis 6, **dadurch gekennzeichnet, dass** jedes Verkleidungselement an eine kalte (Hin-) und warme (Rück-) Hauptleitung angeschlossen ist.

8. System nach Anspruch 7, **dadurch gekennzeichnet, dass** das System an ein Oberflächenwärmenetz angeschlossen ist.

9. System nach dem vorhergehenden Anspruch, wobei das Netz der Versorgung dient.

10. System nach Anspruch 8, wobei das Netz als Geothermiespeichernetz im Gelände um das Bauwerk dient.

11. System nach einem der Ansprüche 1 bis 10, umfassend ein aufblasbares Element, das in die Verstärkungen integriert ist, um die Form der Hülle des Bauwerks anzunehmen und eine Wärmebrücke zwischen der Verkleidung und der Hülle des Bauwerks zu vermeiden, wobei das Wärmeelement eine geringe Wärmeleitfähigkeit aufweist.

12. System nach einem der Ansprüche 1 bis 11, umfassend ein System zur Befestigung durch Anschläge zur Anpassung des Abstands der Verkleidung zum Ausbau des Bauwerks und zur Gewährleistung der Einbautoleranz.

## Claims

1. System of aerothermal exchangers for underground structures, such as tunnels, wells and caverns, having at least one prefabricated facing placed in front of the support of the structure, said facing comprising an inner side and an outer face situated on the side of the support, said facing comprising an exchanger tube, at least one opening in the bottom part and one opening in the top part allowing the passage of an airflow through an intermediate space situated between the facing and the support, such that the extraction of the energy from the air takes place on both sides of the facing, **characterized in that** said facing comprises reinforcers on its outer face.

2. System according to Claim 1, wherein the reinforcers form a path that is inclined so as to give a helical path to the air in the intermediate space inducing a transverse and longitudinal movement of air through the underground space.

3. System according to either of the preceding claims, **characterized in that** the material of the facing has a high thermal conductivity.

4. System according to one of the preceding claims, **characterized in that** the arrangement of the exchanger tube is adapted to the use of the underground structure and to the associated releases of heat.

5. System according to one of Claims 1 to 4, **characterized by** an overlap between reinforcers of each facing so as to ensure continuity between channels.

6. System according to one of Claims 1 to 5, **characterized in that** the facing incorporates fibre optic heat sensors.

7. System according to one of Claims 1 to 6, **characterized in that** each facing element is connected to a cold (outbound) and hot (return) main duct.

8. System according to Claim 7, **characterized in that** the system is connected to a surface heat network.

9. System according to the preceding claim, said network being used for supply.

10. System according to Claim 8, said network being used as a network for geothermal storage in the terrain around the structure.

11. System according to one of Claims 1 to 10, comprising an inflatable element is incorporated in the reinforcers so as to match the shape of the lining of the structure and avoid a thermal bridge between the facing and the lining of the structure, said thermal element having a low thermal conductivity.

12. System according to one of Claims 1 to 11, comprising a system of fastening via abutments for adjusting the distance from the facing to the support of the structure and ensuring the laying tolerance.
